# EUROPÄISCHE PATENTSCHRIFT

(11) **EP 0 212 168 B1**
(45) Veröffentlichungstag und Bekanntmachung des Hinweises auf die Patenterteilung: **01.06.1988**
(21) Anmeldenummer: 86109015.7
(22) Anmeldetag: 02.07.1986
(51) Int. Cl.: F24C 13/00

(54) **Gasherd**
Gas range
Cuisinière à gaz

(30) Priorität: 07.08.1985 DE 3528405
(43) Veröffentlichungstag der Anmeldung: 04.03.1987
(73) Patentinhaber: WAMSLER-HERD-UND OFEN GMBH, D-8000 München 21 (DE)
(72) Erfinder: Schmidt, Lothar, D-8000 München 71 (DE)
(74) Vertreter: Münzhuber, Robert, Dipl.-Phys.

(56) Entgegenhaltungen:
- DE-A- 2 014 589
- DE-A- 2 259 822
- FR-A- 1 113 617
- FR-A- 1 436 070

## Beschreibung

Die Erfindung betrifft einen Gasherd nach dem Oberbegriff des Patentanspruchs 1 (siehe z. B. DE-A-2 259 822).

Ein solcher Gasherd besitzt also neben seinen üblichen Herd-Funktionen die zusätzliche Funktion des Heizens, wobei der Heizteil als Direktheizung für den Aufstellungsraum ausgebildet ist. Nun gibt es aber Fälle, in denen das Gas nicht nur als Heizmedium zum Kochen, Braten bzw. Backen und Erwärmen des Aufstellungsraums des Gasherds, sondern zum Heizen der gesamten Wohnung (sogenannte Etagenheizung) und gegebenenfalls darüber hinaus auch zum Erwärmen von Brauchwasser dienen soll. Bekanntsind Kombinationen aus Gas-Umlaufwasserheizern und Gas-Durchlaufwasserheizern mit integriertem Druckausgleichsgefäss, Umwälzpumpe, Sicherheitsventil und Gasventilkombination. Diese Kombinationen stellen zwar eine kompakte Baueinheit zur Warmwasser-Etagenheizung und zur Brauchwassererwärmung dar, benötigen jedoch einen gesonderten Platz und sind nicht zum Kochen und Braten bzw. Backen geeignet.

Eine Nebeneinanderanordnung von Gasherd und Kombinations-Wasserheizer oder Gas-Spezialheizkessel erfordert hingegen - auch wenn beide Geräte von einem einzigen Gehäuse umschlossen sind - insbesondere bei der Altbausanierung zu viel Platz, weil ja üblicherweise nur der vorhandene alte Gasherd aus dem Küchenverband herausgenommen wird und somit nur für eines der beiden erwähnten Geräte Platz vorhanden ist.

Aufgabe der vorliegenden Erfindung ist es deshalb, einen Gasherd üblicher Normabmessung (60x6₀x8₅ cm) so auszubilden, dass er ein echtes «Wärmezentrum» darstellt, d. h. sowohl die üblichen Herdfunktionen als auch die Funktion der wassererwärmung für eine Etagenheizung und gegebenenfalls der Brauchwassererwärmung erfüllt. Die Lösung dieser Aufgabe ergibt sich aus dem Kennzeichen des Patentanspruchs 1.

Dem Ausbau eines Gasherds üblicher Grösse zu einem solchen Wärmezentrum stand bisher entgegen, dass es bisher nicht gelang, einen den heutigen Anforderungen an Wirkungsgrad und Abluftreinheit genügenden Gas-Umlaufwasserheizer so flach zu bauen, dass er in dem zur Verfügung stehenden Raum des unteren Gehäusebereichs untergebracht werden kann. Überraschenderweise ist nun festgestellt worden, dass es möglich ist, über einem keramischen Strahlungsbrenner mit geringstem Abstand einen wasserdurchflossenen Wärmetauscher in Form einer horizontalen Tauscherplatte anzubringen, ohne dass dadurch - wie zu befürchten war - der Verbrennungsvorgang durch den in unmittelbarer Nähe befindlichen, von Wasser durchströmten und damit vergleichsweise kalten Wärmetauscher nachteilig beeinflusst wird. Es wurde vielmehr festgestellt, dass die N Ox- Werte deutlich besser als bei den heutigen, hochbauenden Gas-Wasserheizern sind, die CHₙ-Werte an deren unterer Grenze liegen. Infolge des geringen Abstands der horizontalen Tauscherplatte über den Keramikplatten der Strahlungsbrenner ergibt sich ausserdem ein sehr hoher Wirkungsgrad.

Jedenfalls wird durch diese erfindungsgemässe Flachbauweise des Heizteils erst die Möglichkeit der Unterbringung im unteren Bereich eines üblichen Gasherd-Gehäuses geschaffen. Im Gehäuse des Gasherds können also das Heizteil, ein Bratrohr und das Kochteil übereinander untergebracht werden, wobei dann immer noch der erforderliche Platz für die Unterbringung eines Druckausdehnungsgefässes, einer Umlaufpumpe und eines Brauchwasser-Durchlaufheizers verbleiben, insbesondere wenn letzterer als rippenrohrförmiger Wärmetauscher ausgebildet ist, welcher den Heizungs-Wärmetauscher durchsetzt.

Auf der Zeichnung ist ein Ausführungsbeispiel der Erfindung dargestellt. Es zeigen:
Fig. 1 schematisch einen Schnitt durch den Heizteil mit Abgasschacht,
Fig. 2 schematisch einen Gasherd in Vorderansicht, wobei die vorderen Gehäuseteile weggenommen sind, und
Fig. 3 schematisch den Gasherd in Seitenansicht, wobei eine Gehäuseseitenwand weggenommen ist.

Der dargestellte Gasherd weist ein im ganzen mit 10 bezeichnetes, quaderförmiges Gehäuse auf, dessen Abmessungen der Küchennorm entsprechen, nämlich 60x60x85 cm. Im obersten Bereich des Gehäuses 10 befindet sich ein Kochteil 11 mit Kochbrennern 12. Im mittleren Bereich des Gehäuses 10sind ein Bratrohr 13 und ein Wasser-Druckausdehnungsgefäss 14 in Nebeneinanderstellung angeordnet. Im unteren Gerätebereich befindet sich ein Heizteil, das in Fig. 1 in Einzeldarstellung zu sehen ist. Dieses Heizteil ist gegenüber dem mittleren Gerätebereich durch eine Abgassammelhaube 15 abgetrennt. Das Heizteil weist ein aus mehreren langgestreckten Strahlungsbrennern mit keramischer Brennerplatte bestehendes Strahlungsbrennerregister 16 auf, über welchem im Abstand von 13-15 mm ein Heizungs-Wärmetauscher 17 mit Vorlaufanschluss 17a und Rücklaufanschluss 17b angeordnet ist. Der Wärmetauscher 17 hat die Form einer horizontalen, mit Rippen versehenen Platte, die Abgas-Durchlassschlitze 17c für den direkten Durchgang eines Teils der vom Register 16 gelieferten Abgase besitzt. Dabei verlaufen die Strahlungsbrenner parallel nebeneinander im wesentlichen über die gesamte Gehäusetiefe des Gasherds, und die Durchlassschlitze 17c im Wärmetauscher 17 erstrecken sich parallel zu den Längsachsen der Strahlungsbrenner, und zwar jeweils zwischen zwei Strahlungsbrennern. Durch diese Anordnung der Durchlassschlitze 17c und durch die Ausbildung der über die Strahlungsbrenner mit geringem allseitigen Abstand gestülpte Abgassammelhaube 15 ergeben sich gleichmässige Abströmwege für das von den Strahlungsbrennern erzeugte Abgas. Dabei reicht der Unterrand der Abgassammelhaube 15 bis unter die keramischen Brennerplatten der Strahlungsbrenner und schliesstgegen diese dicht ab, so dass eine abgeschlossene Baueinheit aus Strahlungsbrennern 16, Heizungs-Wärmetauscher 17 und Abgassammelhaube 15 entsteht.

Der Heizungs-Wärmetauscher 17 wird von einem Brauchwasser-Wärmetauscher 18 mit Kaltwasseranschluss 18a und Warmwasseranschluss 18b durchsetzt, wobei dieser Wärmetauscher 18 die Form eines horizontalen, mit Rippen versehenen Rohres hat und einen Durchlauferhitzer darstellt. Mit 19 ist eine Umwälzpumpe für das Heizungssystem bezeichnet.

An der Rückseite des Gasherds befindet sich ein Abgasstutzen 20, der an den Auslass der Abgassammelhaube 15 angeschlossen ist und bis unmittelbar unter das Kochteil reicht und einen Abgasstutzenanschluss 20a besitzt. Im Abgasschacht 20 ist ein weiterer Wärmetauscher 21 angeordnet, der dem Heizungs-Wärmetauscher 17 nachgeschaltet ist und den Wirkungsgrad des Heizteils weiter erhöht.

Wie erwähnt, handelt es sich bei den Figuren um Schemazeichnungen, welche nur die wesentlichen Elemente zeigen. So sind selbstverständlich im Gehäuse 10 die erforderlichen Anschlüsse und Verbindungen für die Wassersysteme, beispielsweise die Verbindungen des Ausdehungsgefässes 14 und der Umwälzpumpe 19 und für das Gassystem vorhanden, etwa ein Gas-Sicherheitsventil, eine Gasventilkombination und Verteilerleitungen zu den einzelnen Brennstellen.

Der Gasherd arbeitet bezüglich des Kochteils und des Bratrohrs in üblicher Weise. Das Heizteil zeichnet sich durch seine kompakte, flache, unterhalb des Bratrohrs anbringbare Bauweise, seinen hohen Wirkungsgrad und die Reinheit seiner Verbrennung (NOₓ- und CHₙ-Arm) aus. Das erfindungsgemässe Gerät kann in einer Geräte-Stellreihe ohne Schwierigkeiten gegen einen üblichen Gasherd ausgetauscht werden, wobei dann nicht nur die üblichen Funktionen des Kochens und Bratens bzw. Backens erfüllt werden, sondern auch die Funktionen der Brauchwassererwärmung und des Betriebs einer Etagenheizung.

Selbstverständlich kann die Erfindung zahlreiche Abwandlungen erfahren, ohne den Bereich der Erfindung zu verlassen. Dies gilt insbesondere für die Anordnung der Umwälzpumpe und des Druckausdehnungsgefässes, wobei letzteres auch im Bodenrahmen des Gasherds untergebracht werden kann. Auch ist es möglich, in dem Gasherd zwischen Heizteil und Kochteil einen Brauchwasserboiler, der an den Durchlauferhitzer angeschlossen ist oder eine Eigenheizung besitzt, unterzubringen.

## Patentansprüche

1. Gasherd mit einem quaderförmigen Gehäuse (10), dessen Abmessungen üblichen Norm-Küchenelementen (60 x 60 x 85 cm) entsprechen, einem im oberen Gehäusebereich angeordneten, aus mehreren Kochbrennern bestehenden Kochteil (11), einem im unteren Gehäusebereich untergebrachten Heizteil und einem an der Gehäuserückwand vom Heizteil bis unter den Kochteil hochgeführten Abgasschacht (20) mitAbgasstutzenanschluss, dadurch gekennzeichnet, dass der Heizteil aus langgestreckten, parallel nebeneinander im wesentlichen über die gesamte Gehäusetiefe reichenden Strahlungsbrennern (16) mit keramischer Brennerplatte und aus einem in einem Abstand zwischen 10 und 30 mm über den keramischen Brennerplatten angeordneten, wasserdurchströmten Heizungs-Wärmetauscher (17) in Form einer horizontalen Tauscherplatte mit Vor-und Rücklaufanschluss (17a, 17b) und mit vertikalen Abgas-Durchlassschlitzen (17c) besteht, wobei der Heizteil gegenüber dem darüber befindlichen Gehäusebereich durch eine mit allseitig geringem Abstand über den Heizungs-Wärmetauscher (17) gestülpte, an den Abgasschacht (20) angeschlossene Abgassammelhaube (15) abgetrennt ist.

2. Gasherd nach Anspruch 1, dadurch gekennzeichnet, dass der Heizungs-Wärmetauscher (17) 13-15 mm über den keramischen Brennerplatten angeordnet ist.

3. Gasherd nach Anspruch 1 oder 2, dadurch gekennzeichnet, dass die Abgas-Durchlassschlitze (17c) im Heizungs-Wärmetauscher (17) parallel zu den Strahlungsbrennern (16) zwischen diesen verlaufen.

4. Gasherd nach einem der Ansprüche 1 -3, gekennzeichnet durch einen rippenrohrförmigen, den Heizungs-Wärmetauscher (17) durchsetzenden Brauchwasser-Wärmetauscher (18) mit Kalt-und Warmwasseranschluss (18a, 18b).

5. Gasherd nach einem der Ansprüche 1 -4, gekennzeichnet durch einen dem Heizungs-Wärmetauscher (17) nachgeschalteten Wärmetauscher (21 ) im Abgasschacht (20).

6. Gasherd nach einem der Ansprüche 1 -5, dadurch gekennzeichnet, dass der Unterrand der Abgassammelhaube (15) bis geringfügig unter die Brennerplatten der Strahlungsbrenner (16) reicht.

7. Gasherd nach Anspruch 7, dadurch gekennzeichnet, dass der Unterrand der Abgassammelhaube (15) mit den Strahlungsbrennern (16) dicht abschliesst.

8. Gasherd nach einem der Ansprüche 1 -7, dadurch gekennzeichnet, dass in dem Gehäusebereich zwischen Kochteil (11) und Heizteil ein Bratrohr (13), ein Brauchwasserboiler und/oder ein Druckausgleichsgefäss (14) angeordnet ist bzw. sind.

## Claims

1. Gas range with a housing (10) in the shape of a block whose dimensions correspond to conventional standard-kitchen elements (60x60x85cm), a cooking part (11) comprising several cooking burners arranged in the upper region of the housing, a heating part arranged in the lower region of the housing, and a waste gas shaft (20) on the rear wall of the housing having a waste gas stack connection and ducted from the heating part to below the cooking part, characterised in that the heating part comprises elongated radiant burners (16), with a ceramic burner plate, extending parallel to each other substantially over the entire depth of the housing, and a heating system heat exchanger (17) arranged above the ceramic burner plates at a spacing of between 10 and 30 mm and through which water flows, the heat exchanger being in the form of a horizontal exchange plate with forward and return connection (17a, 17b) and with vertical waste gas outlet slots (17c), wherein the heating part is separated with respect to the region of the housing above it by a waste gas collecting hood (15) connected to the waste gas shaft (20) and put over the heating system heat exchanger (17) with a small space all round.

2. Gas range according to claim 1, characterised in that the heating system heat exchanger (17) is arranged 13-15 mm above the ceramic burner plates.

3. Gas range according to claim 1 or 2, characterised in that the waste gas outlet slots (1.7c) in the heating system heat exchanger (17) extend parallel to the radiant burners (16) and between them.

4. Gas range according to one of claims 1 to 3, characterised by a domestic water heat exchanger (18) in the form of a finned tube passing through the heating system heat exchanger (17) and having cold and hot water connections (18a, 18b).

5. Gas range according to one of claims 1 to 4, characterised by a heat exchanger (21 ) in the waste gas shaft (20) connected to the outlet side of the heating system heat exchanger (17).

6. Gas range according to one of claims 1 to 5, characterised in that the lower edge of the waste gas collecting hood (15) extends to slightly below the burner plates of the radiant burner (16).

7. Gas range according to claim 6, characterised in that the lower edge of the waste gas collecting hood (15) makes a tight seal with the radiant burners (16).

8. Gas range according to one of claims 1 to 7, characterised in that in the region of the housing between the cooking part (11) and the heating part there is/are arranged a roasting oven (13), a domestic water boiler and/or a pressure equalising tank (14).

## Revendications

1. Cuisinière à gaz comprenant une enveloppe parallélépipédique (10) dont les dimensions correspondent celles d'éléments de cuisine normalisés (60x6Ox85cm), une partie de cuisson (11) se composant de plusieurs brûleurs de cuisson et disposée dans la région supérieure de l'enveloppe, une partie de chauffage logée dans la région inférieure de l'enveloppe, et un conduit de gaz brûlés (20) muni d'un manchon de raccordement pour les gaz brûlés et s'étendant verticalement sur la paroi arrière de l'enveloppe depuis la partie de chauffage jusqu'au-dessous de la partie de cuisson, caractérisée en ce que la partie de chauffage se compose de brûleurs radiants (16) à plaque de brûleur en céramique, de forme allongée, s'étendant parallèlement côte à côte, pratiquement sur toute la profondeur de l'enveloppe, et d'un échangeur thermique de chauffage (17) traversé par de l'eau, disposé à une distance de 10 à 30 mm au-dessus des plaques de brûleur en céramique et se présentant sous la forme d'une plaque échangeuse horizontale munie de raccords d'arrivée et de départ (17a, 17b) et de fentes verticales de passage des gaz brûlés (17c), la partie de chauffage étant séparée de la région de l'enveloppe qui se trouve au-dessus par une hotte collectrice de gaz brûlés (15) qui est disposée à faible distance de tous côtés au-dessus de l'échangeur thermique de chauffage (17) et qui est raccordée au conduit de gaz brûlés (20).

2. Cuisinière à gaz selon la revendication 1, caractérisée en ce que l'échangeur thermique de chauffage (17) est disposé à 13-15 mm au-dessus des plaques de brûleur en céramique.

3. Cuisinière à gaz selon la revendication 1 ou 2, caractérisée en ce que les fentes de passage des gaz brûlés (17c) s'étendent dans l'échangeurther- mique de chauffage (17) parallèlement aux brûleurs radiants (16), entre ceux-ci.

4. Cuisinière à gaz selon l'une quelconque des revendications 1 à 3, caractérisée par un échangeur thermique d'eau de consommation (18) en forme de tuyau à ailettes circulaires qui traverse l'échangeur thermique de chauffage (17) et qui comporte des raccords d'eau froide et d'eau chaude (18a, 18b).

5. Cuisinière à gaz selon l'une quelconque des revendications 1 à 4, caractérisée par un échangeur thermique (21 ) placé en aval de l'échangeur thermique de chauffage (17) dans le conduit de gaz brûlés (20).

6. Cuisinière à gaz selon l'une quelconque des revendications 1 à 5, caractérisée en ce que le bord inférieur de la hotte collectrice de gaz brûlés (15) s'étend jusqu'à un niveau situé légèrement au-dessous des plaques de brûleur des brûleurs radiants (16).

7. Cuisinière à gaz selon la revendication 6, caractérisée en ce que le bord inférieur de la hotte collectrice de gaz brûlés (15) se raccorde hermétiquement aux brûleurs radiants (16).

8. Cuisinière à gaz selon l'une quelconque des revendications 1 à 7, caractérisée en ce qu'il est disposé, dans la région de l'enveloppe comprise entre la partie de cuisson (11 ) et la partie de chauffage, un four (13), un chauffe-eau de consommation et/ou un vase d'égalisation de pression (14).
